# FASCICULE DE BREVET EUROPEEN

(11) **EP 1 183 468 B1**
(45) Date de publication et mention de la délivrance du brevet: **04.01.2006**
(21) Numéro de dépôt: 00936968.7
(22) Date de dépôt: 29.05.2000
(51) Int. Cl.: F04B 43/067, F04B 1/14

(54) **POMPE A HAUTE PRESSION A MOYEU PERFECTIONNE**
HOCHDRUCKPUMPE MIT VERBESSERTER NABE
HIGH PRESSURE PUMP WITH IMPROVED HUB

(30) Priorité: 08.06.1999 FR 9907215
(43) Date de publication de la demande: 06.03.2002
(73) Titulaire: Peugeot Citroen Automobiles SA, 92200 Neuilly sur Seine (FR); Siemens VDO Automotive, 31100 Toulouse (FR)
(72) Inventeur: BELEC, Alain, F-94260 Fresnes (FR)
(74) Mandataire: Lanceplaine, Jean-Claude
(86) Numéro de dépôt international: PCT/FR2000/001466
(87) Numéro de publication internationale: WO 2000/075515

(56) Documents cités:
- WO-A-97/47883
- FR-A- 1 096 453
- FR-A- 2 716 239
- US-A- 2 381 056
- US-A- 3 143 973
- US-A- 3 775 030
- US-A- 4 221 545

## Description

La présente invention concerne une pompe à haute pression à moyeu perfectionné.

Elle s'applique en particulier à une pompe à haute pression pour l'alimentation en carburant d'un moteur à combustion interne de véhicule automobile. Dans ce cas, le liquide transféré est le carburant.

On connaît déjà dans l'état de la technique une pompe à haute pression pour le pompage d'un premier liquide, dit liquide transféré, du type comprenant une unité principale de pompage du liquide transféré actionnée par une unité secondaire de pompage d'un second liquide, dit liquide de travail, l'unité secondaire comprenant un moyeu monté rotatif dans un boîtier formant palier, et au moins un piston de compression de liquide de travail, déplaçable sensiblement parallèlement à l'axe de rotation du moyeu, rappelé élastiquement contre un plateau biais d'actionnement de ce piston, porté par le moyeu.

Le moyeu comprend un surface cylindrique périphérique de guidage en rotation dans le boîtier, prolongée par un épaulement de positionnement axial du moyeu dans le boîtier, la surface périphérique de guidage et l'épaulement de positionnement axial coopérant respectivement avec des moyens complémentaires de guidage en rotation et des moyens complémentaires de positionnement axial portés par le boîtier, l'épaulement de positionnement axial étant sollicité en appui contre les moyens complémentaires de positionnement axial portés par le boîtier par la force élastique de rappel du piston et la pression du liquide de travail en contact avec le plateau biais.

Une pompe de ce type est décrite par exemple dans WO 97/47883.

Le moyeu de la pompe décrite dans ce document est monté rotatif dans le boîtier au moyen de roulements à billes assurant le guidage en rotation et le positionnement axial du moyeu dans le boîtier. Ces roulements à billes ont pour inconvénients d'être encombrants, relativement lourds et coûteux, et parfois sources de bruit.

L'invention a pour but de proposer une pompe à haute pression, du type précité, présentant des moyens de guidage en rotation et de positionnement axial du moyeu dans le boîtier efficaces, simples et peu encombrants.

A cet effet, l'invention a pour objet une pompe à haute pression, du type précité, caractérisée en ce que la surface périphérique de guidage est formée par une surface interne d'un manchon dans lequel sont logés le plateau biais et ledit au moins piston de compression du liquide de travail.

Suivant d'autres caractéristiques de cette pompe :
- le manchon comporte une bague rapportée sur ce manchon et dont une face forme l'épaulement de positionnement axial,
- le manchon est formé par un organe tubulaire étagé en une seule pièce dont la surface externe détermine la surface périphérique de guidage et l'épaulement de positionnement axial,
- le manchon est prolongé à une extrémité par une collerette délimitant l'épaulement de positionnement axial,
- les moyens complémentaires de guidage en rotation comprennent une surface cylindrique de portée en contact glissant avec la surface périphérique de guidage du manchon et les moyens complémentaires de positionnement axial comprennent une surface plane de portée en contact glissant avec l'épaulement ;
- la surface cylindrique de portée est formée par la surface interne d'une chemise du boîtier, la surface plane de portée étant formée par une face d'une rondelle disposée à une extrémité de la chemise ;
- la surface cylindrique de portée est formée par la surface interne d'un manchon, la surface plane de portée étant délimitée par une collerette prolongeant une extrémité du manchon ;
- les moyens complémentaires de guidage en rotation comprennent des aiguilles de roulement, portées par le boîtier, s'étendant sensiblement parallèlement à l'axe de rotation du manchon, et les moyens complémentaires de positionnement axial comprennent des aiguilles de roulement portées par le boîtier, s'étendant sensiblement radialement par rapport à l'axe de rotation dudit manchon ;
- le liquide transféré est un carburant pour moteur à combustion interne de véhicule automobile.

L'invention sera mieux comprise à la lecture de la description qui va suivre donnée uniquement à titre d'exemple et faite en se référant aux dessins annexés sur lesquels :
- la figure 1 est une vue de face d'une pompe à haute pression selon l'invention ;
- la figure 2 est une vue en coupe suivant la ligne 2-2 de la figure 1 ;
- la figure 3 est une vue en coupe suivant la ligne 3-3 de la figure 1 ;
- la figure 4 est une vue de détail de la figure 2 dans laquelle le plan de coupe a été légèrement décalé de façon à passer par l'axe de la vis représentée sur ces figures 2 et 4 ;
- la figure 5 est une vue de détail de la partie entourée 5 de la figure 3 montrant un bouchon d'obturation de moyens de remplissage d'un réservoir de la pompe dans une position de pré-obturation ;
- la figure 6 est une vue similaire à la figure 5 représentant une première variante du bouchon ;
- la figure 7 est une vue similaire à la figure 3 représentant une seconde variante du bouchon ;
- les figures 8 à 11 sont des vues similaires à la figure 2 représentant quatre variantes respectivement d'un moyeu de la pompe selon l'invention.

On a représenté sur les figures 1 à 3 une pompe à haute pression selon l'invention, désignée par la référence générale 12. Dans l'exemple décrit, la pompe 12 est destinée à l'alimentation en carburant haute pression d'un moteur à combustion interne de véhicule automobile. La pompe 12 est donc destinée à pomper un premier liquide, à savoir du carburant dans l'exemple décrit, appelé liquide transféré.

Sur la figure 1 on reconnaît un raccord 14 destiné à relier la pompe 12 à un réservoir de carburant.

En se référant plus particulièrement aux figures 2 et 3, on voit que la pompe 12 comporte un boîtier 16 de forme générale cylindrique, d'axe X, dans lequel sont agencées une unité principale 18 de pompage de carburant et une unité secondaire 20 de pompage d'un second liquide classique, par exemple une huile minérale, dit liquide de travail. L'unité principale 18 est actionnée par l'unité secondaire 20 selon des principes généraux de fonctionnement classiques décrits par exemple dans WO 97/47883.

Le boîtier 16 comporte un corps 22, de forme générale cylindrique, entourant l'unité secondaire 20, et un couvercle 24, de forme générale cylindrique, entourant l'unité principale 18. Le corps 22 de boîtier et le couvercle 24 forment respectivement deux extrémités opposées du boîtier 16.

Le corps 22 de boîtier est relié au couvercle 24 par au moins une vis 26, par exemple trois vis 26. Chaque vis 26, de préférence en acier, s'étend sensiblement parallèlement à l'axe X. Une vis 26 sera décrite plus en détail ultérieurement.

A l'intérieur du boîtier 16, l'unité principale 18 est séparée de l'unité secondaire 20 par un disque de séparation 28 centré sensiblement sur l'axe X. Ce disque 28 est, de préférence, en acier ou en fonte.

L'unité principale 18 comprend au moins une membrane souple 30 de pompage de carburant, par exemple trois membranes 30 comme dans l'exemple illustré. On notera que seulement deux membranes 30 sont représentées sur les figures, notamment sur la figure 3.

La membrane 30 sépare une chambre de pompage de carburant 32, agencée dans l'unité principale 18, d'une chambre 34 de compression de liquide de travail, agencée dans l'unité secondaire 20. Le volume de la chambre de pompage 32 est variable. La chambre de compression 34 est ménagée partiellement dans le disque de séparation 28.

A chaque chambre de pompage 32 sont associés un clapet 36 d'aspiration de carburant et un clapet 38 de refoulement de carburant. Ces clapets 36, 38, de structure et de fonctionnement classiques, sont portés par un corps 40 logé dans le couvercle 24 entre un fond de ce dernier et le disque de séparation 28.

Par souci d'allégement de la pompe 12, le corps 22 du boîtier, le couvercle 24 et le corps 40 de clapet sont fabriqués en aluminium ou en alliage à base d'aluminium ou encore dans un autre métal léger équivalent.

Les clapets 36, 38 sont raccordés de façon connue en soi à la chambre de pompage 32 correspondante ainsi qu'à un clapet de sécurité 42 de structure et de fonctionnement classiques.

De façon classique, chaque membrane 30 est déplaçable entre une première position de volume maximal de la chambre de pompage 32, telle que représentée notamment sur les figures 2 et 3, et une seconde position de volume minimal de cette chambre de pompage (non représentée sur les figures). Les déplacements de la membrane 30 sont imposés notamment par l'unité secondaire 20 et pilotent l'ouverture et la fermeture des clapets 36, 38 d'aspiration et de refoulement de carburant.

Chaque membrane 30 est constamment rappelée élastiquement vers sa première position par un ressort 44, dit ressort de membrane.

Chaque clapet 36, 38 communique, d'une part, avec une chambre 46 d'aspiration de carburant et, d'autre part, une chambre 48 de refoulement de carburant. La chambre d'aspiration 46 est reliée de façon connue en soi au raccord 14 d'alimentation en carburant.

Les chambres d'aspiration 46 et de refoulement 48 de carburant sont délimitées, au moins en partie, par des surfaces en regard 50, 52, de forme générale cylindrique, d'axe coïncidant sensiblement avec l'axe X. Une première surface 50 forme une surface interne du couvercle 24. La seconde surface 52 forme une surface périphérique du corps 40 de clapet.

Les surfaces en regard 50, 52 comprennent deux épaulements complémentaires 50E, 52E en appui entre eux de façon à former un plan de joint étanche séparant les chambres d'aspiration 46 et de refoulement 48. Ce plan de joint est sensiblement perpendiculaire à l'axe X. Les épaulements 50E, 52E forment un joint d'étanchéité métal-métal efficace.

On notera que la chambre d'aspiration 46, dans laquelle la pression est plus faible que dans la chambre de refoulement 48, est délimitée par le fond du couvercle 24 dont l'épaisseur est relativement faible. Par contre, la chambre de refoulement 48 est délimitée par une paroi périphérique du couvercle 24 plus épaisse que le fond de ce couvercle, de façon à résister à la pression élevée atteinte par le carburant circulant dans cette chambre de refoulement.

L'unité secondaire 20 comporte un piston 54 de compression de liquide de travail associé à chaque membrane 30 et destiné à déplacer cette membrane 30 entre ses deux positions. Ainsi, dans l'exemple décrit, l'unité secondaire 20 comporte trois pistons 54 dont deux seulement sont visibles sur les figures, notamment sur la figure 3.

Le piston 54 est monté coulissant dans un corps 56, de préférence en acier ou en fonte, de manière à être déplaçable sensiblement parallèlement à l'axe X. Le piston 54 s'étend entre la chambre 34 de compression de liquide de travail, ménagée en partie dans le corps 56 de piston, et un réservoir 58 de liquide de travail.

L'extrémité du piston 54, externe au corps 56 de piston, est rappelée élastiquement par un ressort 59 au contact d'une butée à roulement, par exemple une butée à aiguilles 60, portée par un plateau biais 62 d'actionnement des pistons 54. Ce plateau biais est porté par un moyeu 64 de l'unité secondaire 20. Ce moyeu 64 est monté rotatif autour de l'axe X dans le corps 22 de boîtier formant palier. Le plateau biais 62 tourne autour de l'axe X conjointement avec le moyeu 64, ce dernier étant relié à des moyens classiques d'entraînement par un joint 66 de type Oldham. L'étanchéité du liquide de travail entre le corps 22 de boîtier et le moyeu 64 est assurée par des moyens classiques comprenant notamment un joint annulaire 67 en élastomère. Le moyeu 64 sera décrit plus en détail ultérieurement.

On notera que le disque de séparation 28 et le corps 56 de piston forment un ensemble intermédiaire EI enserré axialement entre une jupe 22J du corps 22 de boîtier, interne au couvercle 24, et le corps 40 de clapet. Par ailleurs, en se référant notamment à la figure 4, on voit que chaque vis 26 est munie d'une tête 26T et d'un corps fileté 26C. La tête 26T est en appui sur un siège passant 68 ménagé dans le corps 22 de boîtier. Le corps fileté 26C est vissé dans un orifice taraudé 70 ménagé dans une oreille 72 solidaire du couvercle 24. De ce fait, le corps 22 de boîtier, l'ensemble intermédiaire EI et le corps 40 de clapet sont enserrés entre la tête 26T de la vis et le plan de joint matérialisé par les épaulements 50E, 52E.

De préférence, la dimension axiale Ll de l'ensemble intermédiaire EI est sensiblement égale à la longueur L2 de la partie du corps 26C de la vis s'étendant entre la tête 26T de cette vis et l'orifice taraudé 70. De cette façon, les dilatations des différents matériaux, à savoir, d'une part, l'aluminium ou le métal léger et, d'autre part, l'acier ou la fonte, sont sensiblement identiques à l'intérieur et à l'extérieur du boîtier 16.

En se référant à nouveau aux figures 2 et 3, on voit que le piston 54 est muni d'un perçage axial 74 à travers lequel le liquide de travail peut circuler entre le réservoir 58 et la chambre de compression 34. Une première extrémité du perçage 74, intérieure au corps 56 de piston, communique en permanence avec la chambre de compression 34. La seconde extrémité du perçage 74, extérieure au corps 56 de piston, communique en permanence avec le réservoir 58.

De préférence, le perçage 74 est étagé et comporte un tronçon 74A de grand diamètre, débouchant dans la chambre de compression 34, et un tronçon 74B de petit diamètre, débouchant dans le réservoir 58.

Une bille, formant un clapet 76, est logée dans le tronçon 74A de grand diamètre de façon à être déplaçable, d'une part, entre un épaulement E74, séparant les tronçons 74A et 74B, formant un siège de fermeture du clapet 76, et d'autre part, une butée 78 de limitation de la course d'ouverture de ce clapet 76.

Le clapet 76 s'ouvre dès que la pression du liquide de travail dans le réservoir 58 dépasse celle du liquide de travail dans la chambre de compression 34. Dans le cas contraire, le clapet 76 se ferme de façon à obturer le perçage 74.

Pour le bon fonctionnement de la pompe 12, la raideur du ressort 44 de rappel de la membrane 30 associée au piston 54 est dimensionnée de telle façon que ce ressort 44 maintienne le liquide de travail contenu dans la chambre de compression 34 en surpression par rapport au liquide de travail contenu dans le réservoir 58, ceci tant que la membrane 44 n'a pas atteint sa première position de volume maximal de la chambre de pompage 32.

On indiquera ci-dessous quelques caractéristiques particulières du fonctionnement des unités principale 18 et secondaire 20 de pompage, l'unité principale 18 fonctionnant selon les principes d'une pompe volumétrique.

Lorsque le plateau biais 62 enfonce le piston 54 dans le corps 56 de piston (déplacement du piston 54 vers la droite en considérant les figures 2 et 3), le liquide de travail contenu dans la chambre de compression 34 est comprimé (en surpression par rapport au liquide contenu dans le réservoir 58), si bien que le clapet 76 se ferme et la membrane souple 30 se déplace vers sa seconde position de volume rninimal de la chambre de pompage 32. Ceci provoque, comme cela est classique, le refoulement du carburant à haute pression dans la chambre de refoulement 48.

Lorsque le plateau biais 62 permet le déplacement du piston 74 dans un sens opposé au précédent (vers la gauche en considérant les figures 2 et 3), sous l'effet du ressort de rappel 59, la membrane 30 est rappelée par le ressort 44 dans sa première position de volume maximal de la chambre de pompage 32. Ceci provoque, comme cela est classique, l'aspiration du carburant, provenant de la chambre d'aspiration 46, dans la chambre de pompage 32.

On notera que le ressort 44 de membrane permet le retour automatique de la membrane 30 dans sa première position, ceci même en cas d'absence de carburant dans l'unité principale de pompage 18. Par ailleurs, lorsque le piston 54 se déplace vers la gauche en considérant les figures 2 et 3, compte tenu des fuites de liquide de travail entre la chambre de compression 34 et le réservoir 58, la membrane 30 atteint sa première position avant que le piston 54 achève sa course vers la gauche. Par conséquent, une fois que la membrane 30 atteint sa première position, la pression du liquide de travail dans la chambre de compression 34 baisse par rapport à celle du liquide de travail dans le réservoir 58, ce qui provoque l'ouverture du clapet 76 et le réapprovisionnement de la chambre de compression 34 en liquide de travail de façon à compenser les fuites.

On décrira ci-dessous, en se référant notamment aux figures 3 et 5, des moyens simples et efficaces permettant de remplir complètement le réservoir 58 en liquide de travail.

Ces moyens de remplissage comprennent un col de remplissage 80, raccordé au réservoir 58, obturable par un bouchon 82.

Dans l'exemple illustré sur les figures 3 et 5, le bouchon 82 est destiné à coopérer par vissage avec le col 80. Le bouchon 82 comporte un trou borgne 84, sensiblement axial, communiquant par l'intermédiaire d'un perçage 86 du bouchon, sensiblement radial, avec un chambrage périphérique 88 du bouchon prolongé axialement par une surface d'obturation 90 de ce bouchon destinée à coopérer avec un siège d'obturation 92 ménagé dans l'extrémité du col 80 proche du réservoir 58.

De préférence, la surface d'obturation 90 et le siège d'obturation 92 ont des formes générales coniques, la surface d'obturation 90 convergeant vers le siège d'obturation 92.

Le bouchon 82 est déplaçable dans le col 80, par vissage, entre une. position de pré-obturation du réservoir 58, dans laquelle la surface d'obturation 90 est écartée du siège 92, au-dessus de ce siège 92, comme cela est représenté sur la figure 5, et une position d'obturation de ce réservoir 58, dans laquelle la surface d'obturation 90 est en contact étanche avec le siège 92, comme cela est représenté sur la figure 3.

Le col 80 est susceptible de contenir un trop plein de liquide de travail en excès du réservoir, le niveau N de ce trop plein s'étendant dans le col 80 au-dessus du siège 92.

On notera que, lorsque le bouchon 82 est dans sa position de pré-obturation, le chambrage périphérique 88 de ce bouchon communique avec le réservoir 58, si bien que le trou borgne 84 forme un réceptacle pour le trop plein de liquide de travail. Par ailleurs, en présence du trop plein dans le col 80, le bouchon 82 est déplaçable dans ce col entre ses positions de pré-obturation et d'obturation.

Pour déplacer le bouchon 82, ce dernier est muni d'une tête de manoeuvre 82T à travers laquelle débouche l'extrémité ouverte du trou borgne 84. La tête 82T est délimitée par une surface intérieure polygonale 821 permettant la manoeuvre du bouchon 82 à l'aide d'un outil classique.

En variante, la tête de manoeuvre 82T peut être délimitée par une surface extérieure polygonale 82E comme cela est représenté sur la figure 6, pour la manoeuvre du bouchon 82 à l'aide d'un outil classique.

Le bouchon 82 porte un joint périphérique torique 93 positionné axialement entre la tête 82T et le chambrage 88. Ce joint 93 assure l'étanchéité entre le col 80 et le bouchon 82 au dessus du chambrage 88.

Le bouchon 82 permet d'effectuer un remplissage du réservoir 58 sous vide de la façon suivante.

Initialement, le bouchon 82 est vissé dans le col 80 dans sa position de pré-obturation telle que représentée sur la figure 5.

Pour remplir le réservoir 58 de liquide de travail, on effectue le vide dans ce réservoir, à l'aide de moyens classiques, puis on introduit le liquide de travail par le trou borgne 84 du bouchon. De cette façon, le liquide de travail s'écoule dans le réservoir 58 en circulant dans le trou borgne 84, le perçage radial 86 et le chambrage 88.

Le remplissage du réservoir 58 est poursuivi jusqu'à laisser subsister un trop plein dans le col 80 et le trou borgne 84, comme cela est représenté sur la figure 5.

Enfin, en présence du trop plein, le bouchon 82 est déplacé par vissage jusqu'à sa position d'obturation telle que représentée sur la figure 3. Le réservoir 58 est alors isolé du col de remplissage 80, la quantité de liquide de travail subsistant dans le trou borgne 84 étant facilement évacuée par l'extrémité du trou borgne 84 débouchant à travers la tête de manoeuvre 82T.

En se référant à la figure 3, on notera que le réservoir 58 est raccordé à des moyens classiques 94 de compensation de la dilatation du liquide de travail contenu dans le réservoir 58. Ces moyens comprennent une membrane souple 96 séparant un canal 98 de mise en communication de la membrane 96 avec le liquide de travail du réservoir 58 et un espace 100 de dégagement de la membrane 96 protégé par une coquille 102 de forme générale hémisphérique. La membrane 96 se déforme en fonction des variations du volume de liquide de travail contenu dans le réservoir 58.

Sur la figure 7, on a représenté une variante de réalisation du bouchon 82.

Dans ce cas, le bouchon 82 comporte une bille 104 déplaçable à force entre une position de pré-obturation du réservoir 58, telle que représentée en traits mixtes sur la figure 7, et une position d'obturation de ce réservoir 58, telle que représentée en trait plein sur cette figure 7.

La surface de la bille 104 forme la surface d'obturation destinée à coopérer de façon étanche avec le siège 92 du col.

L'obturation du col de remplissage 80 au moyen de la bille 104 est réalisée de la façon suivante.

En présence du trop plein de liquide de travail, dont le niveau N est représenté en traits mixtes sur la figure 7, on place la bille 104 dans sa position de pré-obturation telle que représentée en traits mixtes sur cette figure 7. Puis, on déplace à force la bille 104 dans le col 80 de façon à la plaquer contre le siège 92, comme cela est représenté en trait plein sur la figure 7.

On notera qu'au cours du déplacement à force de la bille 104 entre ses positions de pré-obturation et d'obturation du réservoir 58, le trop plein de liquide de travail, introduit à force dans le réservoir 58 sous l'effet du déplacement de la bille 104, est compensé par la déformation de la membrane 96 des moyens de compensation de dilatation 94, comme cela est représenté sur la figure 7.

On décrira ci-dessous plus en détail le moyeu 64 en se référant à la figure 3.

Dans l'exemple illustré sur cette figure 3, le moyeu 64 comprend un manchon 106, d'axe coïncidant avec l'axe X, dans lequel est logé le plateau biais 62.

Le moyeu 64 comporte également une bague 108 fixée sur la surface externe du manchon 106.

La surface externe du manchon 106 forme une surface cylindrique périphérique SG de guidage en rotation du moyeu dans le corps 22 de boîtier. Une face de la bague 108 forme un épaulement FE de positionnement axial du moyeu 64 par rapport au corps 22 de boîtier.

Par ailleurs, le corps 22 de boîtier comporte une chemise 110 dont la surface interne forme une surface cylindrique de portée SP en contact glissant avec la surface périphérique de guidage SG du moyeu.

Le corps 22 de boîtier comporte également une rondelle 112, disposée à une extrémité de la chemise 110, munie d'une face formant une surface plane de portée FP en contact glissant avec l'épaulement FE du moyeu.

La chemise 110 et la rondelle 112 sont fixées de façon connue en soi sur le corps 22 de boîtier et sont fabriquées dans des matériaux classiques, de préférence à faible coefficient de friction.

On notera que l'épaulement FE du moyeu 64, prolongeant la surface de guidage SG de ce moyeu, est sollicité en appui contre la face de portée FP du corps 22 de boîtier par la force élastique de rappel des pistons 54 au contact de la butée à aiguilles 60 ainsi que par la pression du liquide de travail en contact avec le plateau biais 62.

Selon une première variante représentée sur la figure 8, la surface cylindrique de portée SP est formée par la surface interne d'un manchon 114, porté par le corps 22 de boîtier, muni d'une extrémité prolongée par une collerette 116 délimitant la surface plane de portée FP.

Selon une seconde variante représentée sur la figure 9, la surface périphérique de guidage SG du moyeu est formée par la surface externe d'un manchon 118, dans lequel est logé le plateau biais 62, muni d'une extrémité prolongée par une collerette 120 délimitant l'épaulement de positionnement axial FE du moyeu. Le manchon 118 du moyeu coopère avec un manchon 114 solidaire du corps 22 de boîtier du type représenté sur la figure 8.

Selon des troisième et quatrième variantes représentées sur les figures 10 et 11 respectivement, la surface périphérique de guidage SG et l'épaulement de positionnement axial FE du moyeu sont formés par la surface externe d'un organe tubulaire étagé 122, en une seule pièce, dans lequel est logé le plateau biais 62. L'organe étagé 122 peut être fabriqué facilement de façon classique, notamment par emboutissage, traitement et rectification.

Dans la troisième variante représentée sur la figure 10, l'organe étagé 122 est en contact glissant avec une surface cylindrique de portée SP et une surface plane de portée FP ménagées sur des éléments analogues à ceux représentés sur la figure 3.

Dans la quatrième variante représentée sur la figure 11, la surface périphérique de guidage SG de l'organe étagé 122 est en contact avec des aiguilles de roulement 124 s'étendant sensiblement parallèlement à l'axe X, et l'épaulement de positionnement axial FE est en contact avec des aiguilles de roulement 126, s'étendant sensiblement radialement par rapport à l'axe X.

Les aiguilles 124, 126 sont portées par des cages 128, 130 fixées de façon connue en soi sur le corps 22 de boîtier.

Parmi les avantages de l'invention, on notera que les moyens de guidage en rotation et de positionnement axial du moyeu par rapport au boîtier de la pompe selon l'invention sont simples, faciles à fabriquer et donc peu coûteux. De plus, ces moyens sont peu encombrants, relativement légers et silencieux.

## Revendications

**1.** Pompe à haute pression pour le pompage d'un premier liquide, dit liquide transféré, du type comprenant une unité principale (18) de pompage du liquide transféré actionnée par une unité secondaire (20) de pompage d'un second liquide, dit liquide de travail, l'unité secondaire (20) comprenant un moyeu (64) monté rotatif dans un boîtier (16) formant palier, et au moins un piston (54) de compression du liquide de travail, déplaçable sensiblement parallèlement à l'axe (X) de rotation du moyeu, rappelé élastiquement contre un plateau biais (62) d'actionnement de ce piston (54), porté par le moyeu, ledit moyeu (64) comprenant une surface cylindrique périphérique (SG) de guidage en rotation dans le boîtier (16), prolongée par un épaulement (FE) de positionnement axial du moyeu dans le boîtier (16), la surface périphérique de guidage (SG) et l'épaulement de positionnement axial (FE) coopérant respectivement avec des moyens complémentaires (SP ; 124) de guidage en rotation et des moyens complémentaires (FP; 126) de positionnement axial portés par le boîtier (16), l'épaulement de positionnement axial (FE) étant sollicité en appui contre les moyens complémentaires (FP ; 126) de positionnement axial portés par le boîtier (16) par la force élastique de rappel du piston (54) et la pression du liquide de travail en contact avec le plateau de biais (62), **caractérisée en ce que** la surface périphérique de guidage (SG) est formée par la surface externe d'un manchon (106 ; 118 ; 122) dans lequel sont logés le plateau biais (62) et ledit au moins piston (54) de compression du liquide de travail.

**2.** Pompe selon la revendication 1, **caractérisée en ce que** le manchon (106) comporte une bague (108) rapportée sur ce manchon (106) et dont une face forme l'épaulement de positionnement axial (FE).

**3.** Pompe selon la revendication 1, **caractérisée en ce que** le manchon est formé par un organe tubulaire étagé (122) en une seule pièce dont la surface externe détermine la surface périphérique de guidage (SG) et l'épaulement de positionnement axial (FE).

**5.** Pompe selon l'une quelconque des revendications 1 à 4, **caractérisée en ce que** les moyens complémentaires de guidage en rotation comprennent une surface cylindrique de portée (SP) en contact glissant avec la surface périphérique de guidage du manchon (106 ; 118 ; 122) et les moyens complémentaires de positionnement axial comprennent une surface plane de portée (FP) en contact glissant avec l'épaulement (FE).

**6.** Pompe selon la revendication 5, **caractérisée en ce que** la surface cylindrique de portée (SP) est formée par la surface interne d'une chemise (110) du boîtier (16), la surface plane de portée (F^{..}P) étant formée par une face d'une rondelle (112) disposée à une extrémité de la chemise (110).

**7.** Pompe selon la revendication 5, **caractérisée en ce que** la surface cylindrique de portée (SP) est formée par la surface interne d'un manchon (114), la surface plane de portée (FP) étant délimitée par une collerette (116) prolongeant une extrémité du manchon (114).

**8.** Pompe selon l'une quelconque des revendications 1 à 4, **caractérisée en ce que** les moyens complémentaires de guidage en rotation comprennent des aiguilles de roulement (124), portées par le boîtier (16), s'étendant sensiblement parallèlement à l'axe de rotation du manchon (106 ; 118 ; 122) et les moyens complémentaires de positionnement axial comprennent des aiguilles de roulement (126), portées par le boîtier (16), s'étendant sensiblement radialement par rapport à l'axe de rotation dudit manchon (106 ; 118 ; 122).

**9.** Pompe selon l'une quelconque des revendications précédentes, **caractérisée en ce que** le liquide transféré est un carburant pour moteur à combustion interne de véhicule automobile.

## Claims

1. High-pressure pump for pumping a first liquid, called the transferred liquid, of the type comprising a main unit (18) for pumping the transferred liquid actuated by a secondary unit (20) for pumping a second liquid, called the working liquid, the secondary unit (20) comprising a hub (64) rotatably mounted in a casing (16) forming a bearing and at least one working liquid compression piston (54) movable substantially parallel to the rotation axis (X) of the hub and spring-loaded against a swash plate (62) for actuating the piston (54) carried by the hub (64), which comprises a peripheral cylindrical surface (SG) for guiding rotation in the casing (16) extended by a shoulder (FE) for axially positioning the hub in the casing (16), the peripheral guide surface (SG) and the axial positioning shoulder (FE) respectively cooperating with complementary rotation guide means (SP; 124) and complementary axial positioning means (FP; 126) carried by the casing (16), the axial positioning shoulder (FE) being spring-loaded against the complementary axial positioning means (FP; 126) carried by the casing (16) by the return spring force of the piston (54) and the pressure of the working liquid in contact with the swash plate (62), which pump is **characterised in that** the peripheral guide surface (SG) is formed by the external surface of a sleeve (106; 118; 122) in which the swash plate (62) and said at least one working liquid compression piston (54) are housed.

2. Pump according to claim 1, **characterised in that** the sleeve (106) includes a ring (108) attached to the sleeve (106) and one face whereof forms the axial positioning shoulder (FE).

3. Pump according to claim 1, **characterised in that** the sleeve is formed by a staggered one-piece tubular member (122) the external surface whereof determines the peripheral guide surface (SG) and the axial positioning shoulder (FE).

4. Pump according to claim 1, **characterised in that** the sleeve (118) is extended at one end by a flange (120) delimiting the axial positioning shoulder (FE).

5. Pump according to any one of claims 1 to 4, **characterised in that** the complementary rotational guide means comprise a cylindrical bearing surface (SP) in sliding contact with the peripheral guide surface of the sleeve (106; 118; 122) and the complementary axial positioning means comprise a plane bearing surface (FP) in sliding contact with the shoulder (FE).

6. Pump according to claim 5, **characterised in that** the cylindrical bearing surface (SP) is formed by the internal surface of a liner (110) of the casing (16) and the plane bearing surface (FP) is formed by one face of a washer (112) disposed at one end of the liner (110).

7. Pump according to claim 5, **characterised in that** the cylindrical bearing surface (SP) is formed by the internal surface of a sleeve (114) and the plane bearing surface (FP) is delimited by a flange (116) extending one end of the sleeve (114).

8. Pump according to any one of claims 1 to 4, **characterised in that** the complementary rotation guide means comprise roller bearing needles (124) carried by the casing (16) substantially parallel to the rotation axis of the sleeve (106; 118; 122) and the complementary axial positioning means comprise roller bearing needles (126) carried by the casing (16) substantially radially disposed relative to the rotation axis of said sleeve (106; 118; 122).

9. Pump according to any one of the preceding claims, **characterised in that** the transferred liquid is fuel for a motor vehicle internal combustion engine.

## Patentansprüche

1. Hochdruckpumpe zum Pumpen einer ersten sogenannten transferierten Flüssigkeit, des Typs, der eine Haupteinheit (18) zum Pumpen der transferierten Flüssigkeit umfasst, die durch eine Sekundäreinheit (20) zum Pumpen einer zweiten sogenannten Arbeitsflüssigkeit betätigt wird, wobei die Sekundäreinheit (20) eine in einem ein Lager bildenden Gehäuse (16) drehbar angebrachte Nabe (64) und wenigstens einen Arbeitsflüssigkeit-Kompressionskolben (54), der im Wesentlichen parallel zur Drehachse (X) der Nabe verlagerbar ist und entgegen einer durch die Nabe unterstützten Betätigungs-Vorbelastungsplatte (62) dieses Kolbens (54) elastisch zurückgestellt wird, umfasst, wobei die Nabe (54) eine zylindrische Umfangsfläche (SG) für die rotatorische Führung in dem Gehäuse (16) umfasst, die durch eine Schulter (FE) für die axiale Positionierung der Nabe im Gehäuse (16) verlängert ist, wobei die Führungsumfangsfläche (SG) und die Axialpositionierungsschulter (FE) mit komplementären Führungsmitteln (SP; 124) für die rotatorische Führung bzw. mit komplementären Mitteln (FP; 126) für die axiale Positionierung, die von dem Gehäuse (16) unterstützt sind, zusammenwirken, wobei die Axialpositionierungsschulter (FE) durch die elastische Rückstellkraft des Kolbens (54) und den Druck der Arbeitsflüssigkeit, die mit der Vorbelastungsplatte (62) in Kontakt ist, gegen die komplementären Axialpositionierungsmittel (FP; 126), die durch das Gehäuse (16) unterstützt sind, gedrängt wird, **dadurch gekennzeichnet, dass** die Führungsumfangsfläche (SG) durch die äußere Oberfläche einer Muffe (106; 118; 122) gebildet ist, in der die Vorbelastungsplatte (62) und der wenigstens eine Kolben (54) für die Kompression der Arbeitsflüssigkeit untergebracht sind.

2. Pumpe nach Anspruch 1, **dadurch gekennzeichnet, dass** die Muffe (106) einen Ring (108) aufweist, der an diese Muffe (106) angestückt ist und wovon eine Fläche die Schulter (FE) für die axiale Positionierung bildet.

3. Pumpe nach Anspruch 1, **dadurch gekennzeichnet, dass** die Muffe durch ein einteiliges, gestuftes, röhrenförmiges Element (122) gebildet ist, dessen äußere Oberfläche die Führungsumfangsfläche (SG) und die Axialpositionierungsschulter (FE) bestimmt.

4. Pumpe nach Anspruch 1, **dadurch gekennzeichnet, dass** die Muffe (118) an einem Ende durch einen Kranz (120) verlängert ist, der die Axialpositionierungsschulter (FE) begrenzt.

5. Pumpe nach einem der Ansprüche 1 bis 4, **dadurch gekennzeichnet, dass** die komplementären Mittel für die rotatorische Führung eine zylindrische Auflagefläche (SP) umfassen, die mit der Führungsumfangsfläche der Muffe (106; 118; 122) in Gleitkontakt ist, und die komplementären Axialpositionierungsmittel eine ebene Auflagefläche (FP) umfassen, die mit der Schulter (FE) in Gleitkontakt ist.

6. Pumpe nach Anspruch 5, **dadurch gekennzeichnet, dass** die zylindrische Auflagefläche (SP) durch die Innenfläche eines Mantels (110) des Gehäuses (16) gebildet ist, wobei die ebene Auflagefläche (F"P) durch eine Fläche einer an einem Ende des Mantels (110) angeordneten runden Scheibe (112) gebildet ist.

7. Pumpe nach Anspruch 5, **dadurch gekennzeichnet, dass** die zylindrische Auflagefläche (SP) durch die Innenfläche der Muffe (114) gebildet ist, während die ebene Auflagefläche (FP) durch einen Kranz (116) begrenzt ist, der ein Ende der Muffe (114) verlängert.

8. Pumpe nach einem der Ansprüche 1 bis 4, **dadurch gekennzeichnet, dass** die komplementären Mittel zur rotatorischen Führung Wälznadeln (124) umfassen, die durch das Gehäuse (16) unterstützt sind und sich im Wesentlichen parallel zur Drehachse der Muffe (106; 118; 122) erstrecken, und die komplementären Mittel zur axialen Positionierung Wälznadeln (126) umfassen, die durch das Gehäuse (16) unterstützt sind und sich im Wesentlichen radial in Bezug auf die Drehachse der Muffe (106; 118; 122) erstrecken.

9. Pumpe nach einem der vorhergehenden Ansprüche, **dadurch gekennzeichnet, dass** die transferierte Flüssigkeit ein Kraftstoff für die Brennkraftmaschine eines Kraftfahrzeugs ist.
